# EUROPÄISCHE PATENTSCHRIFT

(11) **EP 0 374 645 B1**
(45) Veröffentlichungstag und Bekanntmachung des Hinweises auf die Patenterteilung: **04.11.1992**
(21) Anmeldenummer: 89122742.3
(22) Anmeldetag: 09.12.1989
(51) Int. Cl.: F01D 25/28, F01D 25/26

(54) **Mehrgehäusedampfturbosatz**
Multiple housing steam turbine unit
Stator multiple pour une installation de turbine à vapeur

(30) Priorität: 23.12.1988 CH 4780/88
(43) Veröffentlichungstag der Anmeldung: 27.06.1990
(73) Patentinhaber: ASEA BROWN BOVERI AG, 5400 Baden (CH)
(72) Erfinder: Meylan, Pierre, CH-5432 Neuenhof (CH)

(56) Entgegenhaltungen:
- EP-A- 0 056 171
- CH-A- 516 736
- DE-B- 1 216 322
- FR-A- 784 655
- GB-A- 1 145 612
- US-A- 1 416 760

## Beschreibung

Die vorliegende Erfindung betrifft einen Mehrgehäusedampfturbosatz mit einer Hochdruckteilturbine, einer Mitteldruckteilturbine und mindestens einer Niederdruckteilturbine, welche Niederdruckteilturbinen zweigehäusig mit je einem Aussengehäuse und einem innerhalb desselben und gegenüber diesem verschieblich gelagerten Innengehäuse ausgeführt sind, wobei die Läufer aller Teilturbinen auf einem gemeinsamen Wellenstrang sitzen, der an einem zwischen der Mitteldruckteilturbine und der Hochdruckteilturbine angeordneten Axiallager axial nach beiden Richtungen fixiert ist, sowie mit Elementen zum Ausgleich der durch die Wärmedehnungen im Betrieb auftretenden axialen Verschiebungen der Läufer gegenüber deren Innengehäusen

### Technisches Gebiet

Bei Mehrgehäuseturbinen, die neben einer Hochdruckteilturbine eine Mitteldruckteilturbine und mindestens noch eine Niederdruckteilturbine aufweisen, sind Massnahmen vorzusehen, die dafür sorgen, dass die mindesterforderlichen Axialspiele zwischen einander benachbarten Lauf- und Leitschaufelkränzen im Betrieb aufrechterhalten bleiben. Bei solchen Turbinen, deren Teilturbinen als Zweigehäuseturbinen mit einem Innen- und einem Aussengehäuse ausgeführt sind, bestehen solche Massnahmen gewöhnlich aus Verbindungsgliedern zwischen dem Innengehäuse der Mitteldruckturbine und dem Innengehäuse der anschliessenden Niederdruckturbine sowie zwischen deren Innengehäuse und dem Innengehäuse einer eventuellen weiteren Niederdruckturbine und so fort, falls noch mehr Niederdruckteilturbinen vorhanden sein sollten. Dabei ist etwa eine Lagerstelle zwischen der Hochdruckteilturbine, im folgenden kurz "Hochdruckteil" genannt, und der Mitteldruckteilturbine, im folgenden als "Mitteldruckteil" bezeichnet, als Fixpunkt ausgebildet, von dem ausgehend der Hochdruckteil und der Mitteldruckteil mit den anschliessenden Niederdruckteilen sich in entgegengesetzten Richtungen ungehindert ausdehnen können.

### Stand der Technik

Eine Mehrgehäuseturbine mit einer solchen Konseption für die Kompensation der Axialspieländerungen infolge der Wärmedehnungen ist in der DE-PS 1 216 322 von Rateau beschrieben. Dabei überträgt ein eingehäusiger Mitteldruckteil, der die Verschiebung durch die Wärmedehnungen gemeinsam mit seinem Turbinenläufer mitmacht, diese über Kuppelstangen, die sich in das Aussengehäuse des zweigehäusig ausgeführten Niederdruckteiles hinein erstrecken, auf Innengehäuse, an dem sie angelenkt sind. Die Welle mit dem Turbinenläufer verschiebt sich wegen der im wesentlichen gleichen Temperatur wie jene des Innengehäuses um dieselbe Strecke wie dieses mit seiner Beschaufelung, so dass die Axialspiele zwischen den Leit- und den Laufschaufelkränzen in praktisch gleicher Grösse wie im kalten Zustand erhalten bleiben. Der Fixpunkt der Welle, von dem aus sich einerseits der Mitteldruckteil mit den daran angekoppelten Innengehäusen der Niederdruckteile und andererseits in der entgegengesetzten Richtung der Hochdruckteil frei ausdehnen und verschieben können, befindet sich an einer Lagerstelle zwischen letzterem und dem Mitteldruckteil.

Problematisch sind bei dieser Ausführung die Abdichtungen an den Durchführungsstellen der Kuppelstangen an den Aussengehäusen der Niederdruckteile. Im erwähnten Patent werden hierfür Wellrohre oder Faltenbälge oder Stopfbüchsen oder dergleichen vorgeschlagen, die jedoch allesamt eine mögliche Fehlerquelle darstellen.

Die vorliegende Erfindung entstand aus der Aufgabe, die genannten Dichtungsprobleme bei einer Mehrgehäusedampfturbine zu vermeiden und die Einrichtung zur Erhaltung der Axialspiele zwischen den Leit- und den Laufschaufelkränzen der Niederdruckteile möglichst einfach, unkompliziert und betriebssicher zu gestalten.

### Definition der Erfindung

Der erfindungsgemässe Mehrgehäusedampfturbosatz ist dadurch gekennzeichnet,dass zur Aufrechterhaltung der Axialspiele zwischen den Leitbeschaufelungen und den Laufbeschaufelungen der Teilturbinen bei Betriebstemperatur beidseitig der Innengehäuse je ein Hebelpaar vorgesehen ist, mit einem zweiarmigen Schiebehebel und einem an diesen über eine Achse angelenkten einarmigen Dehnungshebel, wobei das andere Ende des Schiebehebels an einem aussengehäusefesten Lagerbock und das andere Ende des Dehnungshebels an einem innengehäusefesten Lagerzapfen angelenkt ist, und dass der Schiebehebel zwischen seinen Anlenkpunkten am Lagerbock und am Dehnungshebel mit einem Langloch in einen innengehäusefesten Lagerzapfen eingreift, dessen Achse den Schiebehebel in seine Hebelarme unterteilt, wobei eine im Betrieb durch die Wärmedehnung verursachte Verlängerung Δl des Abstandes zwischen den beiden innengehäusefesten Lagerzapfen über den Dehnungshebel und über den Schiebehebel eine Verschiebung Δx des Innengehäuses gegenüber den aussengehäusefesten Lagerböcken erzeugt.

### Beschreibung der Figuren

Anhand der in der Zeichnung dargestellten Figuren wird die Erfindung im folgenden näher beschrieben. In der Zeichnung stellen schematisiert dar:
Fig.1 einen axialen Längsschnitt einer Mitteldruck- und zweier Niederdruckteilturbinen einer Dampfkraftanlage, die
Fig. 2 und 3 einen Querschnitt bzw. einen Längsschnitt durch die beiden Niederdruckteilturbinen nach Fig .1 entsprechend den Schnittverläufen III-III und II-II, und die
Fig. 4 bis 6 erläuternde Skizzen zu den kniematischen Beziehungen zwischen den Elementen der Vorstelleinrichtung für das Innengehäuse.

### Beschreibung des Ausführungsbeispiels

Die Fig.1 zeigt eine Mitteldruckteilturbine 1, deren links davon befindliche, nicht dargestellte Hochdruckteilturbine sowie zwei oder gegebenenfalls mehrere Niedruckturbinen 2 und 3 ihre Leistung über einen gemeinsamen Wellenstrang 4 an einen nicht dargestellten, am rechten Ende des Wellenstranges angekuppelten elektrischen Generator abzugeben. Der Wellenstrang 4 ist in einem zwischen dem Hochdruckteil und dem Mitteldruckteil 1 befindlichen Lagergehäuse 5 durch ein doppelseitiges Axiallager 6 nach beiden Richtungen hin fixiert. Von diesem Fixpunkt aus kann sich der nicht dargestellte Hochdruckteil nach links unbehindert ausdehnen, da sich sein Gehäuse auf bekannte Weise über Auflagerpratzen auf Gleitbahnen verschieblich abstützt, wobei das Kippen um die Wellenachse infolge des Reaktionsmoments durch eine Abstützung verhindert wird, die eine axiale Halterung des Mittelgehäuses bildet. Die Figur zeigt eine solche Abstützung 7 für das Gehäuse 8 des Mitteldruckteils 1. Das Gehäuse 8 und das Lagergehäuse 5 sind axial fest miteinander verbunden.

Die Aussengehäuse 9 und 10 der Niederdruckteile 2 bzw. 3 sind auf der Grundplatte befestigt und ihre Innengehäuse 11 bzw. 12 im betreffenden Aussengehäuse diesem gegenüber ebenfalls auf bekannte Weise axialverschieblich und gegen Kippen gesichert gelagert. Die Dampfauslassleitung an der Mitteldruckteilturbine 1 ist mit 13 und die beiden Dampfzuleitungen zu den Niederdruckturbinen 2 und 3 sind mit 14 und 15 bezeichnet.

Die erfindungsgemässe Vereinfachung gegenüber dem eingangs genannten Stand der Technik besteht darin, dass anstelle von Kuppelstangen oder sonstigen starren Übertragungsgliedern zwischen den einzelnen Teilturbinen ein Hebelsystem verwendet wird, das im Betriebszustand der Turbine die Verschiebungen der Innengehäuse bewerkstelligt, welche zum Ausgleich der Verschiebungen der auf dem Wellenstrang sitzenden Rotoren und damit zur Aufrechterhaltung der Axialspiele zwischen den Leit- und den Laufbeschaufelungen der Teilturbinen erforderlich sind.

Zu diesem Hebelsystem gehören in jeder Teilturbine je ein Hebelpaar beidseits des jeweiligen Innengehäuses, dessen einer Anlenkpunkt sich ortsfest am Aussengehäuse befindet, während zwei weitere Anlenkpunkte für jedes Hebelpaar seitlich an den Gehäuseunterteilen der verschiebbaren Innengehäuse vorgesehen sind.

Die Vorteile dieser Konzeption bestehen, wie aus der folgenden genannten Beschreibung noch deutlich wird, gegenüber den eingangs beschriebenen bekannten Bauarten vor allem darin, dass die Verschiebung jedes einzelnen Innengehäuses individuell, unabhängig von den benachbarten, erfolgt. Sodann geschieht diese Verschiebung selbsttätig in Abhängigkeit von der in der betreffenden Teilturbine herrschenden Temperatur. Ferner fallen die oben beschriebenen Dichtprobleme der bekannten Bauarten weg, da zwischen den die Verschiebung bewirkenden Elementen der einzelnen Teilturbinen keine körperlichen Verbindungen bestehen und die erwähnten Dichteinrichtungen sich daher erübrigen.

Das Hebelsystem wird nun anhand der Fig. 1 - 3 näher beschrieben. Der in Fig.1 dargestellte vertikale Axialschnitt zeigt drei Teilturbinen eines Dampfturbogeneratorsatzes, nämlich die Mitteldruckteilturbine 1, an die sich links davon eine nicht dargestellte Hochdruckteilturbine anschliesst, sowie die zwei Niederdruckteilturbinen 2 und 3, an die sich rechts davon in der Regel ein nicht gezeigter elektrischer Generator anschliesst. In Fig.1 sind die das Hebelsystem für die temperaturabhängige Verschiebung bildenden Hebelpaare 18 der Einfachheit halber nur in den beiden Niederdruckteilen 2 und 3 eingezeichnet. Prinzipiell in gleicher Weise sind sie auch für alle anderen vorhandenen Teilturbinen eines mehrgehäusigen Dampfturbogeneratorsatzes anwendbar.

In Fig.1 sind die mit 18 bzw. 19 bezeichneten Hebelpaare in ihrer Stellung bei kalter Anlage, im Stillstand, gezeigt. Von den je zwei für jeden Niederdruckteil vorgesehenen Hebelpaaren 18, 19 sind in der Darstellung nach Fig.1 nur die jeweils hinteren, zum grössten Teil verdeckt vorhanden und daher entsprechend strichliert gezeichnet. Ihre Anordnungen gehen aus den Fig.2 und 3, die gegenüber Fig.1 noch weiter vereinfacht sind, klarer hervor.

Die Fig.2 entspricht dem in Fig.3 eingezeichneten Schnittverlauf II-II. Man erkennt aus ihr die räumliche Anordnung des Hebelpaares 18 aus Fig. 3. Die gleiche Anordnung gilt auch für das Hebelpaar 19, das sich aber vom Paar 18 durch die Hebelabmessungen unterscheidet entsprechend dem gegenüber dem Innengehäuse 11 erforderlichen Verschiebungsweg des Innengehäuses 12. Die Hebelpaare 18 bestehen aus je einem langen, an seinem einen Ende in einem aussengehäuse- oder fundamentfesten Lagerbock 21 schwenkbar gelagerten, zweiarmigen Hebel 20, im folgenden Schiebehebel genannt, mit den Hebelarmen a und b, und einem kürzeren, einarmigen Hebel 22, im folgenden Dehnungshebel genannt. Dieser ist mit seinem einen Ende auf einem innengehäusefesten Lagerzapfen 23 in Höhe der Wellenachse gelagert. Die beiden anderen Enden der zwei Hebel 20 und 22 sind durch eine Achse 24 gegeneinander schwenkbar miteinander verbunden. Der Schiebehebel 20 weist ferner in Höhe der Wellenachse aus kinematischen Gründen ein Langloch 25 auf, in dem ein weiterer, in Höhe der Wellenachse vorgesehener innengehäusefester Lagerzapfen 26 eingreift. Praktisch wird im Langloch 25 natürlich ein Gleitstein vorgesehen sein, der einen solchen Zapfen 26 aufnimmt.

Die Längen x₁ und x₂ sind die Abstände der fundamentfesten Lagerböcke 21 und 28 der Schiebehebel 20 bzw. 27 von der Stelle A als Ausgangspunkt für die axialen Verschiebungen der auf der Welle 4 sitzenden Turbinenläufer. Aus den für die warme Turbine erforderlichen Verschiebungen Δx₁ und Δx₂ der Innengehäuse 11 bzw. 12, wobei Δx₂ > Δx₁, aus ihren Ausgangsstellungen bei kalter Anlage und gegebenem Abstand 1 der beiden innengehäusefesten Lagerzapfen 23 und 26 lassen sich die Hebelarme a₁, b₁ bzw. a₂, b₂ der Schiebehebel 20 des Hebelpaares 18 bzw. 27 des Hebelpaares 19 bestimmen. Der Abstand 1 zwischen den Lagerzapfen 23 und 26 am Innengehäuse sollte dabei so gross sein wie es die Länge des Innengehäuses gestattet. Frei wählbar ist dabei, etwa im Rahmen der Länge des Innengehäuses, die Länge d des Dehnungshebels. In Fig .3 ist der Dehnungshebel 22 des Hebelpaares 18 länger als jener, 29, des Hebelpaares 19, das eine grössere Verschiebung des ihm zugeordneten Hebelpaares zu bewältigen hat.

Aus Fig.4 geht der Zusammenhang zwischen der Wärmedehnung Δl eines Innengehäuses zwischen seinen beiden Anlenkpunkten des Dehnungshebels und des Schiebehebels und der zur Einhaltung der vorgeschriebenen Axialspiele zwischen den Beschaufelungen erforderlichen Verschiebung Δx hervor. Dabei kann die Verschiebung des Gelenks 11 bzw. 24, das den oberen Arm a des Schiebehebels mit dem Dehnungshebel verbindet und in Fig.4 mit ≈Δl bezeichnet ist, wegen des im allgemeinen kleinen Winkels α zwischen dem Dehnungshebel 22 bzw. 29 und der Horizontalen als gleich Δl angenommen werden. Die Änderung Δα von α, siehe die Fig.5 und 6, kann wegen ihres geringfügigen Einflusses auf die Schwenkung des Schiebehebels ebenfalls vernachlässigt werden. Mit diesen Annahmen gilt für ΔX = f( l,a,b) aus der Proportionalität der Hebelarme a, b und der von ihren Endpunkten beim Schwenken um den Winkel σ beschriebenen Kreisbögen: ΔX/Δl ≈ b/a und daraus ΔX ≈ (b/a)Δl.

Für ein konkretes Beispiel mit I = 25000 mm, a = 500 und b = 1000 mm sowie Δl = 10 mm ergibt sich eine Verschiebung des Innengehäuses um 20 mm. Der Winkel α ist dabei ≈ 11°. Durch entsprechende Wahl der Arme a und b des Schiebehebels lassen sich bei Kenntnis der Wärmedehnung Δl beliebige Verschiebungen Δx der Innengehäuse erhalten.

Die Fig.5 und 6 zeigen den Einfluss der Grösse des Winkels α, der von a und l abhängt, auf den Schiebewinkel σ, um den der Schiebehebel bei Auftreten von Δl schwenkt. Je kleiner α gewählt wird, um so grösser ist σ und, bei gegebenem b, die Verschiebung Δx, um so grösser aber andererseits, bei gegebenem Verschiebewiderstand die davon abhängige Behinderung der thermischen Dehnung Δl des Abstandes l der Anlenkpunkte 23 und 26 am Innengehäuse. Um die damit verbundenen Verspannungen zu vermeiden, sollte der Winkel α, d.h., das Verhältnis a/l und auch a/b, nicht zu klein gewählt werden. Überdies wird man zur Minimierung der Verstellkräfte an den Gleitflächen der Auflager des Innengehäuses reibungsarme Zwischenlagen oder Beschichtungen vorsehen. Auch durch Verwendung von Pendelstützen mit sehr geringen Höhenänderungen beim Pendeln lassen sich die Verstellkräfte klein halten.

Das vorliegende Prinzip, eine Verschiebung gewünschter Grösse eines thermisch beanspruchten Gehäuses gegenüber einem anderen Bauteil von der thermischen Längenänderung einer Abmessung dieses Gehäuses selbst abzuleiten, ist auch auf andere Fälle anwendbar, bei denen Wärmedehnungen andernfalls die Funktion einer Maschine beeinträchtigen oder zunichte machen würden.

Die Anlenkpunkte 23 und 26 am Innengehäuse für den Dehnungshebel und Drehpunkt des Schiebehebels wird man normalerweise am Innengehäuseunterteil in einer horizontalen Ebene vorsehen. Falls dies aus irgendwelchen Gründen nicht möglich ist oder unpraktisch wäre, könnten diese Anlenkpunkte auch am Innengehäuseoberteil oder der eine unten und der andere oben vorgesehen sein und daher auch in einer geneigten Ebene liegen.

## Patentansprüche

1. Mehrgehäusedampfturbosatz, mit einer Hochdruckteilturbine, einer Mitteldruckteilturbine (1) und mindestens einer Niederdruckteilturbine (2, 3), welche Niederdruckteilturbinen zweigehäusig mit je einem Aussengehäuse (9, 10) und einem innerhalb desselben und gegenüber diesem verschieblich gelagerten Innengehäuse (11, 12) ausgeführt sind, wobei die Läufer (16, 17) aller Teilturbinen (1, 2, 3) auf einem gemeinsamen Wellenstrang (4) sitzen, der an einem zwischen der Mitteldruckteilturbine (1) und der Hochdruckteilturbine angeordneten Axiallager (6) axial nach beiden Richtungen fixiert ist, dadurch gekennzeichnet, dass zur Aufrechterhaltung der Axialspiele zwischen den Leitbeschaufelungen und den Laufbeschaufelungen der Teilturbinen (2, 3) bei Betriebstemperatur beidseitig der Innengehäuse (11, 12) je ein Hebelpaar (18, 19) vorgesehen ist, mit einem zweiarmigen Schiebehebel (20, 27) und einem an diesen über eine Achse (24) angelenkten einarmigen Dehnungshebel (22, 29), wobei das andere Ende des Schiebehebels (20, 27) an einem aussengehäusefesten Lagerbock (21, 28) und das andere Ende des Dehnungshebels (22, 29) an einem innengehäusefesten Lagerzapfen (23) angelenkt ist, und dass der Schiebehebel (20, 27) zwischen seinen Anlenkpunkten am Lagerbock (21, 28) und am Dehnungshebel (22) mit einem Langloch (25) in einem innengehäusefesten Lagerzapfen (26) eingreift, dessen Achse den Schiebehebel in seine Hebelarme (a, b) unterteilt, wobei eine im Betrieb durch die Wärmedehnung verursachte Verlängerung Δl des Abstandes (l) zwischen den beiden innengehäusefesten Lagerzapfen (23, 26) über den Dehnungshebel (22, 29) und über den Schiebehebel (20, 27) eine Verschiebung Δx des Innengehäuses (11, 12) gegenüber den aussengehäusefesten Lagerböcken (21, 28) erzeugt.

## Claims

1. Multi-cylinder steam turbine set with a high pressure partial turbine, a medium pressure partial turbine (1) and at least one low pressure partial turbine (2, 3), which low pressure partial turbines have a double casing design with an outer casing (9, 10) each and an inner casing (11, 12) each supported within the outer casing and supported so that it can be displaced relative to it, the rotors (16, 17) of all the partial turbines (1, 2, 3) being seated on common shafting (4) which is axially located in both directions at a thrust bearing (6) located between the medium pressure partial turbine (1) and the high pressure partial turbine, characterised in that a lever pair (18, 19) is provided on each side of the inner casing (11, 12) to maintain the axial clearances between the stator blading and the rotor blading of the partial turbines (2, 3) at operating temperature, the lever pair having a two-arm displacement lever (20, 27) and a single-arm expansion lever (22, 29) hinged on the displacement lever by means of a pin (24), the other end of the displacement lever (20, 27) being hinged on a bearing block (21, 28) fixed relative to the outer casing and the other end of the expansion lever (22, 29) being hinged on a bearing trunnion (23) fixed relative to the inner casing, and in that the displacement lever (20, 27) engages between its hinge points on the bearing block (21, 28) and on the expansion lever (22) by means of an elongated hole (25) with a bearing trunnion (26) fixed relative to the inner casing, the axis of this bearing trunnion subdividing the displacement lever into its lever arms (a, b), thus generating a displacement Δx, by means of the expansion lever (22, 29) and the displacement lever (20, 27), of the inner casing (11, 12) relative to the bearing blocks (21, 28) fixed relative to the outer casing by means of an extension Δl, caused by the thermal expansion occurring in operation, of the distance (I) between the two bearing trunnions (23, 26) fixed relative to the inner casings.

## Revendications

1. Turbogénérateur à vapeur à plusieurs cylindres avec un étage de turbine à haute pression, un étage de turbine à moyenne pression (1) et au moins un étage de turbine à basse pression (2, 3), étages de turbine à basse pression qui sont à deux cylindres avec chacun un cylindre extérieur (9, 10) et un cylindre intérieur (11, 12) monté à l'intérieur de celui-ci et mobile par rapport à celui-ci, les rotors (16, 17) de tous les étages de turbine (1, 2, 3) étant montés sur une ligne d'arbre (4) commune, qui est axialement fixée dans les deux sens dans un palier axial (6) disposé entre l'étage de turbine à moyenne pression (1) et l'étage de turbine à haute pression, caractérisé en ce que, pour maintenir les jeux axiaux entre les aubages directeurs et les aubages mobiles des étages de turbine (2, 3) à la température de marche, il est prévu de part et d'autre de chacun des cylindres intérieurs (11, 12) une paire de leviers (18, 19) avec un levier glissant (20, 27) à deux bras et un levier de dilatation (22, 29) à un seul bras relié à celui-ci par un axe (24), l'autre extrémité du levier glissant (20, 27) étant articulée sur un support de palier (21, 28) fixé au cylindre extérieur et l'autre extrémité du levier de dilatation (22, 29) étant articulée sur un tourillon (23) fixé au cylindre intérieur, et en ce que le levier glissant (20, 27) est engagé, entre ses points d'articulation au support de palier (21, 28) et au levier de dilatation (22), par un trou allongé (25) sur un tourillon (26) fixé à un cylindre intérieur, dont l'axe divise le levier glissant en ses bras de levier (a, b), un allongement Δl de la distance (I) entre les deux tourillons (23, 26) fixés au cylindre intérieur, provoqué par la dilatation thermique en service, produisant, par l'intermédiaire du levier de dilatation (22, 29) et du levier glisssant (20, 27), un déplacement Δx du cylindre intérieur (11, 12) par rapport aux supports de palier (21, 28) fixés au cylindre extérieur.
